# EUROPÄISCHE PATENTSCHRIFT

(11) **EP 1 643 049 B1**
(45) Veröffentlichungstag und Bekanntmachung des Hinweises auf die Patenterteilung: **25.05.2016**
(21) Anmeldenummer: 05021679.5
(22) Anmeldetag: 04.10.2005
(51) Int. Cl.: E04B 2/96

(54) **Tragprofilkonstruktion**
Construction with structural profiles
Construction avec profilés porteurs

(30) Priorität: 04.10.2004 DE 202004015477 U; 13.05.2005 DE 202005007843 U
(43) Veröffentlichungstag der Anmeldung: 05.04.2006
(73) Patentinhaber: Raico Bautechnik GmbH, 87772 Pfaffenhausen (DE)
(72) Erfinder: Vögele, Rainer, 86470 Thannhausen (DE); Strobel, Bernd, 93055 Regensburg (DE)
(74) Vertreter: Charrier, Rapp & Liebau

(56) Entgegenhaltungen:
- EP-A- 0 399 778
- EP-A2- 0 436 868
- DE-A1- 19 613 043
- DE-U1- 29 918 219
- GB-A- 2 137 673

## Beschreibung

Die Erfindung betrifft eine aus Tragprofilen, insbesondere aus Pfosten und Riegeln bestehende Tragprofilkonstruktion zum Beispiel für Fassaden und dergleichen, wobei die Fassadenelemente durch eine Preßleiste an der Tragprofilkonstruktion gehalten sind und zwischen dem Fassadenelement und dem Tragprofil eine Dichtung vorgesehen ist.

Tragprofilkonstruktionen der oben genannten Art, zum Beispiel für Fassaden, sind bekannt. Sie dienen beispielsweise zur Verkleidung von Häuserfassaden, zum Aufbau von Wänden, Wintergärten und dergleichen. In der Regel ist die Außenseite einer solchen Fassadenkonstruktion der Witterung ausgesetzt. Um Eindringen von Nässe, Staub und dergleichen zu verhindern, sind deshalb Dichtungen vorgesehen. Diese Dichtungen sind an den Fassadenplatten angeordnet und verbinden beispielsweise die Fassadenplatten abdichtend mit der Preßleiste, die nach außen weist, beziehungsweise mit den Tragprofilteilen im Inneren.

Bei der bisher bekannten Ausführung einer inneren Dichtung wurde vor allem eine sogenannte Hutdichtung verwendet, wobei eine relativ kompliziert geformte, hutförmige Dichtung zwei benachbarte Fassadenplatten abdichtet. Diese bekannte hutförmige Dichtung ist in der Herstellung aufwendig und kann auch nicht flexibel eingesetzt werden.

Aus der EP 0 436 868 A ist eine aus Tragprofilen, insbesondere aus Pfosten und Riegeln bestehende Tragprofilkonstruktion für Fassaden bekannt, wobei die Fassadenelemente durch eine Pressleiste an der Tragprofilkonstruktion gehalten sind und zwischen dem Fassadenelement und dem Tragprofil eine Dichtung vorgesehen ist, welche aus mehreren Dichtelementen besteht.

Die DE 299 18 219 U offenbart eine Tragprofilkonstruktion für Fassaden mit einem aus mehreren Tragprofilelementen bestehenden Tragprofil, an dem Fassadenelemente durch eine Pressleiste gehalten sind. Zwischen den Fassadenelementen und dem Tragprofil ist eine aus wenigstens zwei Dämmkörpern bestehende Wärmedämmung vorgesehen.

Die Erfindung hat es sich deshalb zur Aufgabe gemacht, den Herstellungsaufwand für die eingangs beschriebenen Tragprofilkonstruktionen zu reduzieren.

Zur Lösung dieser Aufgabe geht die Erfindung aus von einer Tragprofilkonstruktion wie oben beschrieben und schlägt vor, daß die Dichtung aus mehreren Dichtelementen besteht. Dabei ist im Gegensatz zur bisherigen, durchgehenden (innere) Hutdichtung für jede der benachbarten Fassadenplatten je ein Dichtelement vorgesehen, die mit Hilfe des Profils dichtverbunden werden. Hieraus resultiert, daß auch die aufwendige Ausgestaltung der Hutdichtung verzichtet werden kann. Die beiden Dichtungen bzw. Dichtelemente sind dabei zum Beispiel gleichartig ausgebildet, sie können mit dem gleichen Herstellungswerkzeug geschaffen werden. Darüberhinaus ist die erfindungsgemäße Tragprofilkonstruktion jetzt auch deutlich flexibler, da es auch Anwendungsfälle gibt, wo der Einsatz einer zwei Fassadenelemente abdichtetenden (und auch verbindenden) Hutdichtung nicht gewünscht ist. Zum Beispiel am Randbereich, wo nur einseitig ein Fassadenelement anschließt, ist der Einsatz einer "halben Dichtung" günstig, also der Einsatz eines Dichtelementes, welches zum Beispiel in seiner gespiegelten, doppelten Anwendung im Sinne der Erfindung Verwendung findet.

Weiterhin eröffnet aber der erfindungsgemäße Vorschlag weitere Anwendungsfälle. So ist zum Beispiel vorgesehen, daß das Tragprofil aus mindestens zwei Tragprofilelementen gebildet ist. Eine solche Anordnung findet zum Beispiel in als Dehnpfosten bezeichneten Anwendungsfälle Verwendung. Sie dient zum Beispiel zum Maßausgleich oder Toleranzpuffer.

Bevorzugterweise sind Teile der beiden Tragprofilelemente in Art einer Nut-und-Feder-Verbindung miteinander verbunden. Die relative Beweglichkeit der beiden Tragprofilelemente zueinander ist dabei insbesondere in Richtung der Ebenen der Fassadenelemente vorgegeben. Das bedeutet, daß die relative Verschiebbarkeit der beiden Tragprofilelemente zueinander parallel ist beziehungsweise im wesentlichen parallel ist zu den Sichtflächen der Fassadenelemente.

Da diese erfindungsgemäße Variante dazu führt, daß die sichtbare Breite des Pfostens veränderlich ist, wird durch den erfindungsgemäßen Vorschlag auch dieser konstruktiven Variante Rechnung getragen. Die Ausgestaltung der Dichtung ist derart flexibel, daß sie entsprechende Verbreiterungen des Pfostens beziehungsweise des Profiles auszugleichen vermag, indem sie zum Beispiel durch Zwischenlegen eines weiteren streifenförmigen Dichtelementes zwischen den beiden mit den Fassadenelementen zusammenwirkenden Dichtelementen entsprechend verbreitert wird. Insofern ist die Erfindung in keinster Weise darauf beschränkt, die Dichtung, wie eingangs beschrieben, nur in zwei Dichtelemente aufzuteilen, es können natürlich eine Vielzahl entsprechender Dichtelemente im Sinne der Erfindung Verwendung finden.

In einer weiteren, bevorzugten Variante der Erfindung ist vorgesehen, daß die Dichtung beziehungsweise Dichtelemente mit einern Profil dicht zusammenwirkt/wirken.

Der Einsatz dieses Profiles, welches nicht als Teil der Dichtung im Sinne der Erfindung zu verstehen ist, ist vielfältig. Zunächst dient das Profil dazu, die Dichtelemente miteinander dicht zu verbinden. Es ist des weiteren vorgesehen, daß das Profil in mehreren verschiedenen Breiten vorgehalten wird, um als Anpassungselement zum Beispiel bei der Verwendung der Erfindung bei einem Dehnpfosten eingesetzt zu werden. Da sich das Profil zwischen den beiden Dichtelementen befindet und, in Bezug auf die Lage der Dichtfläche zwischen Tragprofil und Fassadenelement, hiervon nach vorne versetzt angeordnet ist, kann ein solcher Ausgleich auch dadurch erreicht werden, daß das Profil mehrere seitliche Verbindungsbereiche für das Verbinden mit den Dichtelementen aufweist. Es können zum Beispiel Rillen oder Nuten sein, die parallel verlaufend sind und in Richtung von außen nach innen an der Fassade hintereinander an dem Profil angeordnet sind.

Des weiteren dient das Profil auch als Führung für die die Preßleiste haltenden Befestigungsmittel. Hierzu sind oftmals Schrauben vorgesehen, die in einen entsprechenden Aufnahmekanal eingreifen. Das Profil, welches zum Beispiel im Schnitt U- oder H-artig ausgebildet ist, erlaubt somit eine gewisse Führung der Schraube und erleichtert die Montage.

Das Profil verbindet nicht nur die Dichtelemente, es dient auch dazu, die Dichtelemente an dem Tragprofil, zum Beispiel während der Montage, zu fixieren. Das Profil hat also auch die Funktion einer Montagehilfe.

Die Verwendung beziehungsweise der Einsatz des Profiles hat auch den zusätzlichen Vorteil, daß mit dem Profil der Falzraum entsprechend unterteilbar ist, wodurch die Isolation verbessert wird. Bevorzugterweise ist daher das Profil in einer Variante als Isolatorprofil ausgebildet und verkleinert beziehungsweise unterteilt den Innenraum.

Bei der bevorzugten Ausführungsform der Erfindung ist vorgesehen, daß die Dichtung und das Profil eine vor dem Tragprofil liegende Dichtebene bildet. Auf diese Weise wird sichergestellt, daß Feuchtigkeit, Staub und dergleichen nicht in das Innere des Tragprofiles eindringen können.

Vorzugsweise ist das Profil zwischen Preßleiste und Tragprofil angeordnet. So wird der Zwischenraum, der sich zwischen Preßleiste, Fassadenplatten und Tragprofil, beziehungsweise Dichtungen bildet, verkleinert und, indem beispielsweise das Profil am Inneren der Preßleiste anliegt, in mehrere Kammern aufgeteilt, so daß ein Wärmeübergang im Inneren der Fassadenkonstruktion erschwert ist.

In einer vorteilhaften Ausgestaltung der Erfindung ist vorgesehen, daß die Dichtung von der Preßleiste beabstandet ist. Üblicherweise besteht die Dichtung aus verhältnismäßig flexiblem Material. Würde sich die Dichtung insbesondere bis zur Preßleiste erstrecken, so könnte sich ergeben, daß der nicht unterstützte, vorstehende Bereich der Dichtung nicht montagegerecht ausgerichtet, sondern etwas zur Seite geneigt ist. Beim Eindrehen der Befestigungsmittel der Preßleiste könnte dann die Dichtung verschoben oder beschädigt werden. Daher ist es günstig, einen gewissen Abstand zwischen der Dichtung und der Preßleiste vorzusehen, wobei natürlich bei verhältnismäßig dünnen Fassadenelementen ein nur geringer Spalt oder kein Spalt zwischen der Dichtung und der Preßleiste bestehen mag.

Soweit nachfolgend innerhalb der Anmeldung nur von Dichtung gesprochen wird, wird darunter natürlich die erfindungsgemäße Ausgestaltung verstanden, bei welcher die Dichtung also aus mehreren Dichtelementen gebildet ist.

Vorteilhafterweise wird das Profil von dem Tragprofil gehalten. Beispielsweise wird das Profil in eine Ausnehmung im Tragprofil gesteckt oder mit Befestigungsmitteln befestigt.

Bei einer weiteren günstigen Ausführungsform der Erfindung wird das Profil von der Preßleiste gehalten. Auch in der Preßleiste kann eine entsprechende Ausnehmung oder dergleichen vorgesehen sein, in die das Profil greift. Das Halten kann aber auch durch einen einfachen flächigen Kontakt von Profil und Preßleiste zustande kommen. So wird beispielsweise das Profil durch die Preßleiste gegen das Tragprofil gepreßt. Üblicherweise wird die Preßleiste mit Befestigungsmitteln, wie Schrauben, an den Tragprofilen befestigt. Das dazwischenliegende Profil wird dann angepreßt. Auf diese Weise ergibt sich ein sicherer Sitz des Profils einerseits an der Preßleiste und andererseits am Tragprofil. Auch für die Dichtung entsteht so eine Führung und die Preßleiste wird gleichmäßig in der Konstruktion abgestützt.

Es kann auch vorgesehen sein, daß die äußere Dichtung Kontakt mit dem Profil hat, beziehungsweise einstückig mit dieser ausgeführt ist. Auch eine Dichtung am Profil zur Pressleiste kann vorgesehen werden.

Das Befestigungsmittel zur Befestigung der Preßleiste an dem Tragprofil greift durch diese Kopfdichtung und das Profil hindurch bis es mit der Aufnahme am Tragprofil haltend zusammenwirkt. vorteilhafterweise ist die Kopfdichtung mit dem Profil beispielsweise über eine Klemmverbindung verbunden. Hierzu ist an dem der Preßleiste zugewandten Seite im Profil eine Aussparung vorgesehen, in die die Kopfdichtung einsetzbar ist. Eine an der Kopfdichtung vorgesehene Hinterschneidung wirkt mit einem an der Aussparung umlaufenden Rand rastend zusammen, so daß die Lage der Kopfdichtung fixiert ist.

Günstigerweise ist vorgesehen, daß das Tragprofil eine bevorzugt kanalartige oder im Schnitt U-förmige Aufnahme beziehungsweise Aufnahmekanal für die Befestigungsmittel der Preßleiste, insbesondere Schrauben, aufweist. Die Verwendung eines leistenartigen, eine Nut bildenden Aufnahmeprofiles, welches sich bevorzugt über die Längserstreckung des Tragprofiles erstreckt, ergibt bei der Befestigung der Schrauben erhebliche Vorteile, da an jeder Stelle eine Schraube in den Kanal eindrehbar ist. Zur Verbesserung der Verbindung zwischen dem Aufnahmekanal beziehungsweise der Aufnahme und der Schraube besitzt die Innenwandung der U-förmigen Aufnahme eine Rillung, in welche sich die Gewindegänge der Schrauben verbeißen können.

Günstigerweise ist vorgesehen, daß der Aufnahmekanal einstückig mit dem Tragprofil verbunden ist. Bei einer solchen Ausgestaltung der Erfindung wird zum Beispiel ein extrudiertes Aluminiumprofil Verwendung finden, in welchem die Funktion des Tragprofiles und die Funktion des Aufnahmekanals in einem Stück herstellbar ist.

In einer Variante der Erfindung ist aber auch vorgesehen, daß das Tragprofil von einem Stützprofil gehalten ist und das Stützprofil parallel verlaufend zum Tragprofil vorgesehen ist. Im Sinne der Erfindung umfaßt also das Tragprofil auch ein Stützprofil beziehungsweise das Tragprofil wird von einem Stützprofil gehalten. Dieser im Prinzip zweiteilige Aufbau zählt zur Erfindung und ist eine Konkretisierung beziehungsweise eine spezielle Ausgestaltung des Tragprofiles. Das Tragprofil hat nach wie vor die Aufgabe, die Last der Fassadenelemente zu tragen, wobei diese Last dann gleich in das Stützprofil übergeleitet wird, wohingegen bei der anderen, auch zur Erfindung gehörigen Variante das Tragprofil selber die Last der Fassadenelemente in das Fundament abträgt. Insofern ist das Tragprofil sehr flexibel einsetzbar, im Sinne der Erfindung kann es als selbsttragendes Profil Verwendung finden (zum Beispiel die Variante nach Fig. 1) oder als Verbindungstragprofil, wie es zum Beispiel in Fig. 5 ausgeführt ist.

In einer bevorzugten Variante der Erfindung ist vorgesehen, daß das Stützprofil aus einem anderen Material besteht, als das Tragprofil. Diese erfindungsgemäße Variante eröffnet erhebliche Gestaltungsmöglichkeiten. So ist es zum Beispiel möglich, das Stützprofil aus Holz zu schaffen, wobei das Stützprofil insbesondere auf der Fassadeninnenseite, also der dem Wohnraum zugewandten Seite angeordnet ist und das Tragprofil durch die Fassadenelemente so verdeckt ist, daß es nicht wahrgenommen wird. Durch diese Kombination wird ein großer gestalterischer Spielraum mit den Vorzügen der Erfindung kombiniert.

In einer erfindungsgemäßen Variante wurde bereits vorgeschlagen, daß das Tragprofil aus mindestens zwei Tragprofilelementen gebildet ist. In gleicher Weise ist es natürlich auch möglich, das Stützprofil, welches im Sinne der Erfindung ein Teil des Tragprofiles ist beziehungsweise mit diesem zusammenwirkt, ebenfalls mehrelementig auszubilden, wobei geschickterweise jedes Stützprofilelement ein Tragprofilelement trägt. Dadurch ist es möglich, ein Dehnprofil beziehungsweise einen Dehnpfosten, wie oben beschrieben, auch bei verhältnismäßig komplex aufgebauten Tragprofilen zu realisieren, bei solchen Tragprofilen nämlich, die ein optisch ansprechendes oder verändertes Stützprofil besitzen. In diesem Fall wird das Stützprofil mehrelementig realisiert und jedes Stützprofil trägt ein Tragprofilelement.

Die Tragprofilelemente, sei es in Kombination mit den Stützprofilelementen oder, wie oben beschrieben, in selbsttragender Bauweise, sind dabei nicht zwingenderweise identisch oder symmetrisch aufgebaut, sie können durchaus unterschiedlich sein. Auch die Ausgestaltung der Stützprofilelemente, die zusammen das Stützprofil bilden, ist diesbezüglich variabel, sie kann identisch oder auch ungleich realisiert sein.

Gerade bei der Variante, bei welcher die Erfindung als Dehnprofil beziehungsweise als Dehnpfosten Verwendung findet, ist es günstig, daß jedes Tragprofilelement, welches eigenständig von einem eigenen Stützprofilelement gehalten ist, ein Dichtelement trägt. Das Tragprofil wird dann eigentlich in zwei zusammenwirkende Teile aufgeteilt. Jedes dieser Teile, bestehend aus (einem Stützprofilelement) einem Tragprofilelement und dem Dichtelement, ist bereits komplett vorbereitet, die beiden Dichtelemente können dann entsprechend zusammengesteckt oder mit dem Profil verbunden werden, bevor die Fassadenelemente eingesetzt werden.

Geschickterweise ist vorgesehen, daß der Aufnahmekanal an einem der Tragprofilelemente angeordnet ist. Da der Aufnahmekanal für die Aufnahme der Befestigungsmittel dient, ist es günstig, dieses Element nicht zu teilen. Befindet sich nämlich der Aufnahmekanal als Ganzes an einem Tragprofilelement, so sind die Maße des Aufnahmekanals, die ja für die Befestigung und Statik wesentlich sind, immer gleich und zwar unabhängig von der tatsächlichen Breite der als Dehnpfosten realisierten Erfindung.

Es hat sich als günstig herausgestellt, wenn das Profil im Wesentlichen hohl ist. Auf diese Weise wird ein Wärmeübergang weiter erschwert und das Profil, das beispielsweise aus einem Kunststoffmaterial besteht, ist in sich elastisch.

Zur Stabilisierung des Profils sind beispielsweise in seinem Inneren Stege vorgesehen, so daß eine genügende Steifheit des Profils verbleibt und es gut verarbeitet werden kann. Zusätzlich wird das Innere des Profils unterteilt, so daß auch das zur Wärmedämmung beiträgt. Durch entsprechende Anordnung der Stege, die die entstehenden, zylinderartigen Hohlräume entsprechend verkleinern, wird eine Luftzirkulation unterbunden. Das Profil kann beispielsweise durch Extrudieren einfach hergestellt werden, wobei auch die Anordnung der Stege keinerlei Probleme bereitet.

In einer erfindungsgemäßen Variante ist vorgesehen, daß das Profil klammer- oder U-artig ausgebildet ist und den Aufnahmekanal übergreift. Das Profil wird bei dieser erfindungsgemäßen Variante bevorzugt auf den Aufnahmekanal leistenartig aufgesteckt, derart, daß die U-förmige Öffnung zum Aufnahmekanal hin gerichtet ist und die den Aufnahmekanal begrenzenden Schenkel seitlich übergreift. Die Anordnung ist dabei so gewählt, daß das Profil klemmend auf dem Aufnahmekanal aufsitzt, wobei die Anordnung so gewählt ist, daß das Profil sicher und zuverlässig auf dem Aufnahmekanal sitzt. Dies hat den weiteren Vorteil, daß eine möglichst spaltfreie und dichte Verbindung zwischen dem Profil und den Dichtelementen resultiert.

Zwischen dem Aufnahmekanal und dem Profil befinden sich die Dichtelemente, die durch die erfindungsgemäße Anordnung dicht an den Aufnahmekanal des Profils gedrückt sind.

Neben einer im Schnitt U- oder klammerartigen Ausgestaltung des Profils ist aber auch vorgesehen, daß das Profil im wesentlichen Rechteckform (im Schnitt) besitzt. Eine solche Ausgestaltung erhöht die Stabilität und erleichtert die Ausbildung von hohlkammerbildenden Unterteilungen, die für die Wärmedämmung von Vorteil sind.

In einer bevorzugten Variante der Erfindung ist vorgesehen, daß die zusammenwirkenden Dichtelemente oder die mit dem Profil zusammenwirkenden Dichtelemente den Aufnahmekanal vollständig überdecken. Dadurch ist die Tragprofilkonstruktion durch die vollständige, durch die Dichtelemente definierte Dichtebene geschützt.

Es hat sich als günstig herausgestellt, wenn das Tragprofil eine bevorzugt kanalartige Aufnahme für Befestigungsmittel, insbesondere Schrauben aufweist. Die Aufnahme ist dabei bevorzugt einstückig am Tragprofil angeordnet oder an diesem aufgeschweißt. Das Innere dieses Aufnahmekanals ist beispielsweise mit einer Rippung versehen, so daß die Schraube besser Halt findet. Günstigerweise ist die Aufnahme im Schnitt U-förmig. Zusätzlich zur Schraube wird in diesem Aufnahmekanal auch das Profil befestigt, das zu diesem Zweck einen in die Aufnahme hineinstehenden Fortsatz aufweist. Dieser Fortsatz ist am Profil beispielsweise zapfen artig ausgebildet und liegt an der Rippung im Inneren der Aufnahme an. Die Rippung verhindert ein Herausrutschen des zapfenartigen Fortsatzes.

Weiterhin ist es günstig, wenn das Profil durch ein Verklemmen des Fortsatzes in der Aufnahme von dem Tragprofil gehalten ist. Zu diesem Zweck weist beispielsweise der Fortsatz eine etwas größere Breite auf als der Weite der Aufnahme entspricht. Durch das Eindrücken kann der elastische Fortsatz dicht an den inneren Wänden der Aufnahme anliegen, wozu auch die Rippung der Aufnahme beiträgt und wird so sicher gehalten.

Weiterhin kann beispielsweise eine Nut-Feder-Verbindung zwischen dem Profil und der Dichtung vorgesehen sein, die durch entsprechende Hinterschneidungen und Vorsprünge das Profil sicher am Platze hält. So kann beispielsweise im Profil eine Nut und in der Dichtung eine Feder vorgesehen sein, die die Verbindung erzeugen. Die gleiche Wirkung wird auch erzielt durch eine Feder im Profil und der Nut in der Dichtung. Beide Möglichkeiten bieten einen sicheren Halt des Profils in der Dichtung und an der Tragekonstruktion und lassen sich beim Herstellen von Profil beziehungsweise Dichtung leicht durch Extrudieren anformen.

Eine weitere Möglichkeit der Verbindung von Profil und Dichtung stellen eine Clipsverbindung oder eine Klemmverbindung dar. Alle diese Verbindungsmöglichkeiten haben den Vorteil, daß sie einerseits leicht herstellbar sind und andererseits die Verbindung leicht bewerkstelligt aber auch wieder gelöst werden kann, wenn beispielsweise an der Konstruktion etwas geändert werden soll oder eine Reparatur notwendig ist. Insbesondere wird die Ausführung von zwei in etwa gleich geformten inneren Dichtungsteilen und dem verbindenden Profil dann angewandt, wenn das Tragprofil, das heißt, die Pfosten- und Riegelkonstruktion, aus in sich zweiteiligen Tragprofilen besteht. Das heißt, jedes Teil eines Tragprofils trägt eine Dichtung, wobei die Tragprofile als Ganzes, beispielsweise erst auf der Baustelle, zusammengefügt werden. Das macht die Konstruktion sehrvariabel und flexibel einsetzbar. Die endgültige Verbindung kommt dann durch das Einsetzen des Profils zustande.

Vorteilhafterweise ist vorgesehen, daß das Profil zwischen zwei benachbarten Fassadenelementen angeordnet ist. Auf diese Weise verkleinert es den zwischen den Fassadenelementen im Inneren der Tragprofilkonstruktion verbleibenden Hohlraum und führt zu den genannten Vorteilen bei der Wärmeübertragung.

Bei einer besonders günstigen Variante der Erfindung ist vorgesehen, daß das Profil an der der Dichtung zugewandten Seite eine oder mehrere Verbindungsvorrichtungen für die Dichtung aufweist. So können beispielsweise mehrere Vorsprünge, Ausnehmungen, Hinterschneidungen und dergleichen vorgesehen sein, in denen die korrespondierenden Teile der Dichtungen Platz finden. Auf diese Weise wird es möglich, beispielsweise unterschiedlich dicke Fassadenelemente zu verbauen, wobei die entsprechende Dickenkompensierung auch bei der Dichtung vorgesehen werden muß. Mit entsprechend ausgebildeten Dichtungen und Profilen lassen sich solche Vorhaben leicht realisieren und unterschiedlichste Fassadenkonstruktionen herstellen.

Um den verschieden dicken Fassadenplatten Rechnung zu tragen ist beispielsweise das Profil durch Sollbruchstellen in seiner Dicke veränderbar. So wird auch die Flexibilität des Profils beziehungsweise der ganzen Konstruktion erhöht, ohne daß große Kosten dazu notwendig wären. Verschiedene Varianten von Fassadenplatten und damit Fassadenkonstruktionen können durch eine Type Profil und Dichtungen realisiert werden. Durch entsprechend geformte Dichtungen und Profile kann auch beispielsweise erreicht werden, daß die Fassadenplatten nicht alle in einer Flucht sitzen, sondern beispielsweise etwas zurückgesetzt angeordnet werden. Entsprechend wird dann auch die äußere Dichtung diesem Zweck angepaßt. Entsprechende Sollbruchstellen können bei der Herstellung des Profils leicht mit eingeplant werden.

Wie oben schon beschrieben ist es günstig, wenn an dem Profil die Dichtungen beider aneinandergrenzenden Fassadenelemente angeordnet sind und beispielsweise mit diesen verbunden sind.

Weiter ist es günstig, wenn das Profil einen symmetrischen Aufbau aufweist. Das erleichtert die Handhabung, da nicht auf die Verlaufsrichtung des Profils geachtet werden muß und auch die Herstellung (zum Beispiel in einem Extrudierverfahren) des Profils, das vorzugsweise als Kunststoffprofil ausgeführt ist, beispielsweise als PVC-Bauteil.

Im Profil gesehen weist das Profil im Wesentlichen Rechteckform auf und trägt einen zapfenartigen Fortsatz zum Eingreifen beziehungsweise Zusammenwirken oder Anliegen in die Schraubenaufnahme. Dabei ist das Profil im Wesentlichen hohl und mit einem oder mehreren Stegen versehen und in sich elastisch.

Die Dichtung wiederum besteht vorzugsweise aus einem Dichtblock, der zwischen dem Fassadenelement und dem Tragprofil liegt und einem an diesen sich in Richtung des Profiles anschließenden Dichtvorsprung. Die Dichtung ist in der Regel aus Vollmaterial ausgeführt, es kann aber auch eine innen hohle Ausführungsform zur Verwendung kommen, die gegebenenfalls ebenfalls mit Stegen oder dergleichen versehen ist. Der Dichtblock, an dem auf einer Seite die Fassadenplatte anliegt, ist mit Verbindungsmöglichkeiten zum Tragprofil ausgestattet, beispielsweise mit Vorsprüngen und Hinterschneidungen, während der Vorsprung lappenartig ist und flexibel zur gewünschten Verbindungsposition des Profils geführt werden kann. Der Dichtvorsprung weist eine Anordnung zur Zusammenwirkung mit der Verbindungsvorrichtung des Profils auf. Beispielsweise kommen Vorsprünge und Hinterschneidungen, Ausnehmungen oder dergleichen in Frage. Es kann aber auch vorgesehen sein, daß Dichtung und Profil miteinander verschweißt oder verklebt werden, auch verhaken ist möglich. Unter Umständen kann es sogar günstig sein, Schrauben oder weitere Hilfsmittel zum Verbinden dieser Elemente vorzusehen. Die Dichtung besteht zum Beispiel aus Gummi, Moosgummi (EPDM) oder Silikon und dergleichen.

Vorzugsweise besitzt der Dichtvorsprung eine oder mehrere Nasen, die beispielsweise an der Stirnseite des Fassadenelementes anliegen. Dadurch wird der Innenraum zwischen den Fassadenplatten weiter verkleinert und eine Wärmezirkulation weiter unterbunden. Die Isolierungswirkung erhöht sich durch diese einfache Maßnahme.

Es ist vorteilhaft, wenn der oder die Vorsprünge der Dichtung in entsprechende Ausnehmungen des Profils greifen. Dabei kann eine endgültige Verbindung, beispielsweise durch Verkleben oder Verschweißen herbeigeführt werden, es kann aber auch vorgesehen sein, daß die Verbindung lösbar ist, indem die Vorsprünge einfach aus den entsprechenden Ausnehmungen wieder herausgezogen werden.

Die Dichtung mit Vorsprüngen und Nasen ist bevorzugt einteilig ausgebildet. Auch die Sollbruchstellen können hier problemlos eingearbeitet werden, so daß sich eine besonders kostengünstige Variante der Dichtung ergibt.

Bei einer weiteren Ausführungsform der Erfindung wird die Dichtung mit Vorsprüngen und Nasen mehrteilig ausgebildet, der geringfügig höhere Aufwand bei der Herstellung wird durch die erhöhte Flexibilität mehr als ausgeglichen.

Nach einer weiteren Variante ist der Dichtvorsprung abgewinkelt ausgebildet. Er besteht aus einem waagerechten und einem dazu senkrechten Abschnitt und ist über den waagerechten Abschnitt mit dem Dichtblock verbunden. Es hat sich als besonders vorteilhaft herausgestellt, zwischen beiden Abschnitten ein Scharnier vorzusehen. Insbesondere ein durch Materialverjüngung gebildetes Filmscharnier lässt sich bei der Herstellung der Dichtung leicht in die Form einarbeiten und es ist somit möglich, die Dichtung im gestreckten Zustand zu produzieren und zu lagern und im eingebauten Zustand sind beide Abschnitte zueinander abgewinkelt. Dies erleichtert erheblich den Einbau der Dichtung, da der Dichtvorsprung nicht mehr so stark in seine gestreckte Lage zurückfedert wie ein gerade angeformter Dichtvorsprung ohne Scharnier.

Dichtblock und abgewinkelter Dichtvorsprung bilden einen Entwässerungskanal. Da die Innendichtungen der Riegel und die der Pfosten in unterschiedlichen Ebenen liegen, kommen die Entwässerungskanäle der Dichtungen ebenfalls in unterschiedlichen Ebenen übereinander. Um zu ermöglichen, daß diese Entwässerungskanäle ineinander übergehen, ist vorgesehen, die Dichtungsvorsprünge in unterschiedlichen Ebenen an den Dichtblock anzuformen. Nach einer weiteren Ausführung der Erfindung besteht der Dichtblock aus mehreren Schichten, die über Materialstege miteinander verbunden sind. Es ist eine zweite Dichtungsausgleichsebene vorgesehen, so daß auf zwei unterschiedlichen Ebenen ankommende Dichtungen insgesamt drei Entwässerungsebenen bilden. Die einzelnen Schichten des Dichtblockes lassen sich voneinander trennen.

In einer weiteren vorteilhaften Ausgestaltung der Erfindung ist vorgesehen, daß die die Dichtung bildenden Dichtelemente gleich oder unterschiedlich ausgebildet sind. Bei der unterschiedlichen, insbesondere asymmetrischen Ausgestaltung der Dichtelemente besitzt zum Beispiel ein Dichtelement zusätzliche Hohlkammern und bildet so auch ein Dämmmittel beziehungsweise unterstützt die Dämmung.

Des weiteren ist es möglich, daß das Dichtelement aus homogenen oder inhomogenen Materialien besteht, insbesondere daß Dichtelementbereiche unterschiedliche Härte besitzen. Es sind Herstellungsverfahren bekannt, bei denen in einem Herstellungsprozeß unterschiedliche Materialien miteinander verarbeitet werden können, derart, daß ein im wesentlichen einstückiges Element entsteht, das aber Bereiche geringerer Härte und Bereiche mit höherer Härte besitzt. So ist es zum Beispiel möglich, daß die Dichtvorsprünge aus verhältnismäßig weichem Material gebildet sind, die Bereiche des Dichtelementes aber, die zum Beispiel im Bereich der Aufnahme angeordnet sind, aus verhältnismäßig härterem Material.

Des weiteren in einer erfindungsgemäßen Variante vorgesehen, daß eine Lücke oder ein Spalt zwischen der Nase und der Stirnseite des Fassadenelementes vorgesehen ist. Insbesondere wenn die Anordnung der Nase an dem Dichtelement empfindlich ist, kann eine entsprechende Beabstandung trotzdem den gewünschten Effekt einer Unterteilung des Innenraumes erbringen, ohne aber ein Umbiegen oder Abbrechen der Nase an dem Dichtelement zu ergeben. Der sich ausbildende Spalt oder die Lücke ist dabei so bemessen, daß nur eine geringe oder gar keine Luftzirkulation und ein damit verbundener Wärmetransport zu befürchten ist.

In einer erfindungsgemäßen Variante ist vorgesehen, daß die zusammenwirkenden Dichtelemente von dem Profil überdeckt werden. Es sind aber auch Anordnungen möglich, bei welchen die Dichtelemente voneinander beabstandet sind und durch das Profil miteinander verbunden sind.

Das Profil ist zum Beispiel auf den Aufnahmekanal aufgesteckt und links und rechts an dem Profil schließen die Dichtelemente an, sie werden durch das Profil miteinander verbunden.

Bei der Ausführungsform gemäß der Erfindung besteht das Tragprofil aus zwei Teilen, wobei jedes Teil eine Dichtung trägt und die zusammengebauten Teile durch das Zusammenwirken der beiden Dichtungen mit dem Profil abgedichtet sind. Das Zusammenfügen der beiden Tragprofilteile bzw. -elemente geschieht vorzugsweise direkt auf der Baustelle und wird ermöglicht durch entsprechende Vorsprünge und Hinterschneidungen, die im Inneren des Tragprofils vorgesehen sind. Die Dichtung erfüllt dabei einerseits den Zweck, entsprechende Fugen des zusammengefügten Tragprofils abzudichten und so gegen Eindringen von Wasser zu schützen, als auch eine sichere Verbindung mit Hilfe des Profils zwischen den beiden Tragprofilteilen herzustellen. Auf diese Weise wird die Flexibilität des Profiles stark erhöht und die Montage an der Baustelle vereinfacht.

Vorzugsweise ist das Tragprofil als Pfosten oder Riegel ausgebildet und ergibt so die Fassadenkonstruktion in Pfosten-Riegel-Bauweise.

Zur Verbindung der beiden Tragprofilteile sind beispielsweise Vorsprünge und Hinterschneidungen vorgesehen die gegenseitig einrasten. Es können aber auch wiederum Nasen, Schwalbenschwanzverbindungen und dergleichen angeordnet werden.

In der Zeichnung sind erfindungsgemäße Ausführungsbeispiele einer Tragprofilkonstruktion sowie Ausführungsbeispiele der Innendichtungen beschrieben. Es zeigt

Fig. 1, 2, 4, 5, 6 im Schnitt verschiedene Ausführungsbeispiele der Tragkonstruktion; Fig. 3a bis 3d verschiedene Ausführungsformen eines Dichtelementes als Innendichtung.

Die Fig. 1 zeigt einen Schnitt durch eine Ausführungsform der Tragprofilkonstruktion.

Das Tragprofil besteht, wie im unteren Bereich der Zeichnung zu sehen, aus den Tragprofilelementen oder Tragprofilteilen 1,2, die in ihrem Inneren Stege 13,20 aufweisen, die zur Stabilisierung und Aussteifung der Tragprofilteile 1, 2 dienen. Weiterhin sind im Inneren 21 des Tragprofils 1, 2 beispielsweise am Tragprofilteil1 Vorsprünge 12 vorgesehen, die in Nuten oder Hinterschneidungen 22 am Tragprofilteil2 greifen. In der Nut23 ist eine Dichtung 24 vorgesehen, um den Spalt zwischen dem Vorsprung 12 und der Nutwand zu verschließen. Nach dem Zusammenfügen der beiden Tragprofilteile 1, 2 ergibt sich im Schnitt etwa ein Rechteck dieses Bauteiles, das Pfosten und Riegel für die Fassadenkonstruktion bildet. Durch die Möglichkeit, daß die Vorsprünge 12 in die Nut beziehungsweise Hinterschneidung 22 eintauchen können, ist die Breite des Tragprofiles veränderlich. Dadurch ist ein Dehnpfosten realisierbar.

Nachfolgend wird das Tragprofilelement 1, 2 oftmals als Tragprofilteil 1, 2 beschrieben, diese beiden Begriffe sind im Sinne der Anmeldung gleichwertig.

Auch wenn in der beiliegenden Zeichnung das Tragprofil1, 2 aus zwei Teilen besteht, so ist die Erfindung nicht nur auf diese zweiteilige Ausgestaltung des Tragprofiles 1, 2 beschränkt. Sie funktioniert in gleicher Weise natürlich auch bei Tragprofilen, die einteilig, zum Beispiel als Doppel-T- oder Kastenprofile und so weiter, ausgebildet sind.

Im oberen Bereich des Tragprofils 1, 2 ist die im Schnitt U-förmige Aufnahme 11 angeordnet, die in den Innenraum 10 zwischen Fassadenplatten 7, Preßleiste 6 und Tragprofilteilen 1, 2 hineinragt.

Die Aufnahme 11 hat einerseits den Zweck, die Schraube 5 zu führen und aufzunehmen, mit deren Hilfe die Preßleiste 6 am Tragprofil1, 2 befestigt wird und so letztendlich die Fassadenelemente 7 stabilisiert. Zu diesem Zweck ist das Innere der Aufnahme 11 mit einer Rippung versehen. Weiterhin nimmt die Aufnahme 11 auch den zapfenartigen Fortsatz 44 des Profils 4 auf und führt diesen, wobei das Profil 4 das Innere 10 unterteilt. Das Profil 4 bildet zusammen mit den inneren Dichtungsteilen 3 die neuartige Dichtung an der Innenseite der Tragprofilkonstruktion 1, 2. Auch der zapfenartige Fortsatz 44 wirkt zusammen mit der Rippung in der U-förmigen Aufnahme 11.

Gemäß dem hier gezeigten Ausführungsbeispiel befindet sich das Profil 4 zwischen der Preßleiste 6 und der U-förmig ausgebildeten Aufnahme 11. Des weiteren befindet sich das Profil 4 zwischen den beiden Fassadenelementen 7.

Das Profil 4 weist im Wesentlichen Rechteckform 43 auf, wie in der Zeichnung im oberen Bereich zu sehen ist, und an seinem unteren Bereich ist der Fortsatz 44 angeordnet. Der Innenraum 41 des Profiles 4 ist im wesentlichen hohl, wird aber von Stegen 42 durchzogen, die zur Stabilität und zur Verkleinerung des Luftraums beitragen. Das Profil 4 ist beispielsweise aus Kunststoff ausgeführt und elastisch, wobei der zapfenartige Fortsatz 44 sich nach dem Einschieben in die Aufnahme 11 am Rand der Aufnahme 11 anschmiegt und so eine sichere Verbindung ergibt. Im Übergangsbereich zwischen Rechteck 43 und Fortsatz 44 sind eine oder mehrere Ausnehmungen 40 vorgesehen, die beispielsweise die Enden der Vorsprünge 31 der Dichtung 3 aufnehmen. Die Verbindung zwischen Dichtung 3 und Profil 4 kann auch andersherum erfolgen, so daß beispielsweise das Profil Vorsprünge aufweist, die in Ausnehmungen der Dichtung 3 greifen.

An seinem dem zapfenartigen Fortsatz 44 gegenüberliegenden Ende liegt das Profil 4 flächig an der inneren Seite 60 der Preßleiste 6 an. Durch das Profil 4 wird die Schraube 5 geführt, was dieser zusätzlichen Halt und Führung verleiht. Das Profil 4 kann beispielsweise in einer erfindungsgemäßen Variante mit der Preßleiste 6 verklebt werden.

Die Dichtung 3 besteht im Profil im Wesentlichen aus einem Dichtblock 33 und dem Vorsprung 31, wobei die Innenseite 30 des Dichtblockes 33 die dem Tragprofil 1, 2 zugewandt ist beispielsweise Ausnehmungen aufweist. Die Ausnehmungen wirken beispielsweise mit entsprechenden Fortsätzen 23 am Tragprofil 2 zusammen.

Der Dichtblock 33 ebenso wie der lappenartige Vorsprung 31 können Sollbruchstellen aufweisen, so daß verschieden dicke Fassadenelemente 7 problemlos verarbeitet werden können.

Zur weiteren Unterteilung des Innenraumes 10 sind an der Dichtung 3 Nasen 32 vorgesehen, die leicht durch Extrudieren angeformt werden können. Diese Nasen 33 ragen in den Innenraum 10 und liegen beispielsweise an der Fassadenplatte 7, beziehungsweise deren Stirnseite, an.

In Fig. 2 ist eine Tragprofilkonstruktion dargestellt, bei der das Profil 4 sich nicht über die gesamte Höhe des Innenraumes 10 erstreckt, sondern zwischen Profil 4 und Preßleiste 6 ein weiteres Dichtungselement, eine Kopfdichtung 36 vorgesehen ist. Diese Kopfdichtung dichtet die durch das Profil 4 gebildete Kammern des Innenraums 10 voneinander ab. Nach diesem Ausführungsbeispiel weist das Profil 4 an seinem, der Preßleiste 6 zugewandten Ende, eine Ausnehmung auf, in die die Kopfdichtung 36 einsetzbar ist. Der umlaufende Rand der Ausnehmung greift vorteilhafterweise in eine Hinterschneidung an der Dichtung 3 ein und fixiert diese in der Ausnehmung.

Gegenüber der unter Fig. 1 dargestellten Ausführung einer Tragprofilkonstruktion weist die nach Fig. 2 einen weiteren Unterschied auf. Der Dichtungsvorsprung 31 der Innendichtung ist mit einem Scharnier 31 c versehen. Dieses Scharnier 31 c unterteilt den Dichtungsvorsprung 31 in zwei Abschnitte 31 a, 31 b, die über den ersten Abschnitt 31 a mit dem Dichtungsblock 33 verbunden sind. Der zweite Abschnitt 31 b lässt sich so gegenüber der Ausführung nach Fig. 1 leichter abwinkeln, was den Einbau der Dichtung 3 erheblich erleichtert. Trotzdem ist es möglich, die Dichtung 3 in gestrecktem Zustand herzustellen. Die Herstellung des Scharniers 31 c ist ohne großen Aufwand möglich. Die Form zur Herstellung der Dichtung 3 wird an einer entsprechenden Stelle mit einem Vorsprung versehen, der eine Materialverjüngung erzeugt. Bei der Massenherstellung der Dichtung 3 wirkt sich die Ausformung des Vorsprunges kostenmäßig nur unerheblich aus, verringert die Einbaukosten jedoch erheblich. Im eingebauten Zustand ist der Vorsprung 31 L-artig abgewinkelt, der Winkel wird durch das Scharnier 31 c gebildet.

Dichtblock 33 und der abgewinkelte Dichtungsvorsprung 31 bilden einen Entwässerungskanal 34. Um zu erreichen, daß die Entwässerungskanäle der in Dichtungen 3 der Pfosten mit denen der Riegel sich kreuzen, werden die Dichtungsfortsätze 31 der Dichtungen in unterschiedlichen Ebenen angeordnet. In Fig. 5 a sind die Dichtungsfortsätze in der Ebene 3, in Fig. 5b in der Ebene 2 und in Fig. 5c in der Ebene 1 mit dem Dichtungsblock 33 verbunden. Auf diese Weise entstehen drei Entwässerungsebenen.

An dem sich in der gezeigten Stellung nach oben erstreckenden Abschnitt 31 b schließt sich am Ende ein Verbindungsbereich 31 e an, der in eine entsprechende C-artige Ausnehmung 40 des Profiles 4 (vergleiche Fig. 2) eingreift. Dieser Endbereich 31 e ist dabei mit entsprechend vorstehenden Nasen ausgestattet, um ein Einrasten zu erreichen. Eine innenliegende Hohlkammer 31 f ergibt eine gewisse Flexibilität, um das Eindrücken des Endbereiches 31 e in die Ausnehmung 40 zu erleichtern.

Desweiteren besteht der Dichtblock 33 selbst aus mehreren unterschiedlichen Schichten 3 a, 3 b, 3 c, die über Materialstege miteinander verbunden sind und durch Abreißen voneinander getrennt werden können. Nicht nur durch die unterschiedliche Anordnung der Dichtungsvorsprünge an dem Dichtblock 33, sondern Verändern der Höhe des Dichtblockes 33, wird bewirkt, daß die Entwässerungskanäle 34 der Dichtungen 3 des Pfostens und die der Riegel sich kreuzen.

In Fig. 4 ist ähnlich wie in Fig. 2 eine weitere Variante der Tragprofilkonstruktion gezeigt. Auch diese Variante ist als Dehnpfosten ausgebildet. Im Gegensatz zu der Variante nach Fig. 2, bei welcher die beiden Dichtelemente 3 durch das Profil miteinander verbunden werden, stoßen bei der Variante nach Fig. 4 die beiden Dichtelemente 3, 3' an den Stoßflächen 37 aneinander an. Diese Stoßfläche 37 befindet sich im Bereich der Nut des Aufnahmeprofiles 11 im ideal erweise symmetrischen Aufbau genau auf der Mittelachse, sie kann aber auch etwas variieren.

Das Profil 4 ist in der hier gezeigten Variante auch in anderer Weise gehalten. Bei der Variante nach Fig. 2 erstreckt sich ein Zapfen 44 in die Aufnahme 11 hinein, bei der Variante nach Fig. 4 ist das Profil 4 im unteren Bereich klammerartig ausgebildet und besitzt zwei nach unten vorstehende Schenkel 47, 47', die im eingebauten Zustand die Aufnahme 11 (mit dem nach oben stehenden Abschnitt 31 b des Dichtelementes 3) aufnehmen.

Das Profil 4 wird durch die Schenkel 47, 47' von außen auf die Aufnahme 11 aufgesteckt.

Für einen sicheren Verbund zwischen dem Schenkel 47, 47' und dem Dichtelement 3, 3' trägt der Schenkel 47, 47' auf seiner Innenseite im unteren Bereich eine Rastnase 46, die nach innen vorsteht. Hierzu korrespondierend weist das Dichtelement eine Ausnehmung 38 auf, in die die leisten artige Rastnase 46 einzugreifen vermag. Der Abstand der beiden Schenkel 47, 47' ist so bemessen, daß die bei den Dichtelemente 3, 3' an die Aufnahme 11 angedrückt werden.

Fig. 5 zeigt eine Variante des Profiles 4, bei welchem nur noch seitliche Nasen 32 an dem Profil 4 abstehen. Die Variante nach Fig. 4 besitzt zusätzlich in Richtung der Preßleiste 6 einen rechteckigen Profilbereich, der gebildet wird von zwei außen liegenden, symmetrisch angeordneten Leisten 48, 48', die durch einen Steg 42 miteinander verbunden sind. Der Steg 42 besitzt eine mittig angeordnete Abwinklung 45, um insbesondere auch das Einschrauben der Schraube 5 zu erleichtern.

Die Fassadenplatten 7 sind bevorzugt als Isolierglasscheiben 70 ausgebildet, es können aber auch undurchsichtige Fassadenelemente vorgesehen sein.

Der Innenraum 10 wird begrenzt durch die Stirnseiten von mindestens zwei an dem Tragprofil1, 2 anliegenden Fassadenelementen 7, die Preßleiste 6 sowie die Dichtung 3. Zusätzlich wird in dem in Fig. 4 gezeigten Ausführungsbeispiel der Innenraum 10 auch durch die Ausgestaltung des Profiles 4 mitbegrenzt.

Die Preßleiste 6 hält zwei benachbarte, an dem Tragprofil 1, 2 anschließende Fassadenelemente 7.

Fig. 5 zeigt eine weitere Variante. Auch diese Profilanordnung dient als Dehnprofil, da die Breite des Profiles veränderlich ist.

Ähnlich wie in Fig. 4 ist das Profil 4 von außen auf die Dichtelemente 3, 3' aufgesteckt. Im Gegensatz zu Fig. 4 schließt sich an dem Profil 4 in Richtung der Preßleiste 6 ein weiteres Rechteckprofilteil an. Der Bindungsbereich der beiden Schenkel 47, 47' ist hingegen im Schnitt M-artig ausgestaltet.

Die Schenkel 47, 47' tragen im mittleren Bereich, ungefähr auf der Höhe des Abschlusses des Aufnahmekanalprofiles 11, seitlich vorstehende Nasen 32 zur weiteren Unterteilung des Innenraumes 10.

In den in Fig. 5 gezeigten Ausführungsbeispiel ist das Tragprofil 1, 2 nicht selbsttragend (wie zum Beispiel in Fig. 2 oder 4), sondern die Tragprofilelemente 1, 2 werden unterstützt von Stützprofilen 100, 200.

Die Stützprofile 100, 200 sind dabei zum Beispiel aus Holz gearbeitet und tragen an ihrem vorderen, dem Fassadenelement 7 zugewandten Ende je die Tragprofilelemente 1, 2. Die beiden zusammenwirkenden Stützprofile 100, 200 gehören insofern zum Tragprofil.

Die beiden Stützprofilelemente 100, 200 sind genauso wie die Tragprofilelemente 1, 2 in Richtung parallel zur Längserstreckung der Fassadenelemente verschiebbar. Hierzu besitzen diese miteinander zusammenwirkende nut- und federartige Führungen, wie diese zum Beispiel bei Fig. 1 schon beschrieben worden sind. Zusätzlich aber besitzt ein Stützprofil, in diesem Beispiel das linke Stützprofilelement 100, auf der dem Fassadenelement abgewandten Seite eine Ausnehmung 101, in die ein Führungsstück 201 eingreift. Das Führungsstück ist leistenartig ausgebildet und greift in die nutartige Ausnehmung 101 ein. Je nach dem wie die beiden Stützprofilelemente 100, 200 zueinander positioniert sind, bildet sich ein größerer oder kleinerer Spalt zwischen der Stirnseite des Führungsstückes 201 und dem Boden der Ausnehmung 101.

Auch wenn die beiden Stützprofilelemente 100, 200 bevorzugt zusammengeschoben sind, so verbleibt doch ein Innenabstand 202, der sich oberhalb des Führungsstückes 201 in Richtung des Aufnahmeprofiles 11 erstreckt. Dieser Innenabstand 202 ist so bemessen, daß die Tragprofilelemente 1, 2 an den Stützprofilen 100, 200 befestigt werden können. In der vorderen Hälfte ist dabei zunächst in dem linken Stützprofilelement 100 wiederum eine Ausnehmung vorgesehen, in die ein kastenförmig abgewinkelter Bereich 15 des Tragprofilelementes 1 eingreift. Es bildet sich so eine nutartige Aufnahme, die durch eine Dichtung 24 teilweise ausgefüllt ist, wobei die Dichtung 24 zusammenwirkt mit der Leiste 26, welche sich am rechten Tragprofilelement 2 befindet. Die Leiste 26 taucht in die Nut 15 in gleicher Weise ein, wie das Führungsstück 201 in die Ausnehmung 101.

Das rechte Tragprofilelement 2 ist im wesentlichen L-artig ausgebildet, wobei es auf dem in den Innenabstand 202 hineinstehenden Schenkel im unteren Bereich die Leiste 26 trägt. Die L-artige Ausgestaltung des Tragprofilelementes 2 liegt dabei an der dem Abstand 202 zugewandten Seite des Stützprofiles 200 sowie der Stirnseite, die den Fassadenelementen 7 zugewandt ist, an.

Das linke Tragprofilelement 1 ist ebenfalls L-artig aufgebaut, besitzt aber noch zwei zusätzliche Elemente, nämlich erstens, wie beschrieben, die Abwinklungen 15 zur Bildung der Nut, und zweitens die Aufnahme 11, die sich im Winkel nach vorne in Richtung der Preßleiste 6 erstreckt.

Die L-artig ausgebildeten Tragprofilelemente 1, 2 besitzen an ihren jeweils voneinander abwandten Enden Vorsprünge, die in entsprechende Ausnehmungen der Dichtelemente 3, 3', insbesondere deren Dichtblöcke 33, einclipsend eingreifen.

Bevorzugterweise ist das Stützprofil 100, 200 aus Holz gefertigt, das Tragprofil bzw. die Tragprofilelemente 1, 2 bestehen aus Aluminium. Gerade diese Kombination der Werkstoffe erlaubt es, die Vorzüge der sehr variablen Formgebung eines Aluminiumprofiles, insbesondere zur Ausbildung eines Tragprofilelementes wie beschrieben, mit den Eigenschaften und Vorzügen von Holz als Konstruktionsmaterial zu verbinden.

Die Tragprofilelemente 1,2 sind dabei gegebenenfalls im Bereich des Innenabstandes 202 an den jeweiligen Stützprofilelementen 100, 200 befestigt, zum Beispiel angeschraubt. Alternativ liegen diese nur daran an und werden von der Vorderseite, die der Preßleiste 6 zugewandt ist, befestigt. Natürlich können auch beide Varianten vorgesehen sein.

In einer erfindungsgemäßen Variante kann auf die Verwendung der Leiste 26 an dem rechten Tragprofilelement 2 verzichtet werden. Es wird dann auch keine kastenförmige Ausgestaltung 15 vorgesehen.

In Fig. 6 ist eine weitere Variante gezeigt. Der Aufbau des Tragprofiles ist dem nach Fig. 2 sehr ähnlich.

Im Gegensatz zu der Variante nach Fig. 2 ist hier kein Profil vorgesehen. Die beiden Dichtelemente 3, 3' sind auch nicht gleichartig bzw. symmetrisch ausgestaltet, sondern ungleichartig. Das linke Dichtelement 3' ist etwas größer ausgestaltet wie das rechte Dichtelement 3. Es besitzt noch einen in der hier gezeigten Lage waagrecht verlaufenden Dichtbereich 39, der dazu dient, die Aufnahme 11 mit seiner Nut zu überbrücken. Das Dichtelement 3 liegt an der Aufnahme 11 zumindest teilweise an.

Die beiden Dichtelemente 3,3' wirken dicht zusammen. Dies wird dadurch erreicht, daß das linke Dichtelement 3, 3' eine Ausnehmung 300 besitzt, die im Schnitt C-artig ausgebildet ist (vergleiche Vergrößerung) und in welche ein durch einen Hohlraum 301 elastischer Endbereich 302 einrastend eingreift. Die Anordnung ist dabei so gewählt, daß die C-artige Ausnehmung 300 den Verbindungsbereich zu dem Endbereich 302 abdichtet. Durch den Hohlraum 301 ist eine gewisse Flexibilität, gerade beim Zusammenstecken, gegeben.

Diese Verbindungstechnik ist grundsätzlich aber auch bei symmetrisch ausgestalteten Dichtelementen 3, 3' möglich. Der Vorteil, diesen Verbindungsbereich seitlich versetzt anzuordnen, liegt insbesondere darin, daß dadurch der Verbindungsbereich durch die eingedrehte Schraube nicht verletzt wird. Es wird so auch vermieden, daß die eingedrehte Schraube unter Umständen den Dichtbereich ungewollterweise öffnet.

Eine solche Ausgestaltung ist daher vorteilhaft.

## Patentansprüche

1. Tragprofilkonstruktion für Fassaden und dgl. mit einem aus zwei Tragprofilelementen (1, 2) bestehenden Tragprofil, an dem Fassadenelemente (7) durch eine Pressleiste (6) gehalten sind, wobei zwischen den Fassadenelementen (7) und dem Tragprofil eine durch zwei Dichtelemente (3, 3') gebildete Dichtung vorgesehen ist, jedes der Tragprofilelemente (1,2) eines der beiden Dichtelemente (3, 3') trägt und zwischen der Pressleiste (6) und dem Tragprofil ein die beiden Dichtelemente (3, 3') überdeckendes Profil (4) angeordnet ist, **dadurch gekennzeichnet, dass** das Profil (4) von außen auf die Dichtelemente (3, 3') aufgesteckt ist.

2. Tragprofilkonstruktion nach Anspruch 1, **dadurch gekennzeichnet, dass** das Profil (4) klammerartig ausgebildet ist und zwei nach unten vorstehende Schenkel (47, 47') aufweist.

3. Tragprofilkonstruktion nach Anspruch 2, **dadurch gekennzeichnet, dass** die Schenkel (47; 47') an ihrer Innenseite im unteren Bereich eine nach innen vorstehende Rastnase (46) zum Eingriff in eine dazu korrespondierende Ausnehmung (38) der Dichtelemente (3, 3') aufweisen.

4. Tragprofilkonstruktion nach Anspruch 2 oder 3, **dadurch gekennzeichnet, dass** der Abstand der beiden Schenkel (47, 47') so bemessen ist, dass die beiden Dichtelemente (3, 3') an eine am Tragprofil angeordnete und in einen Innenraum (10) zwischen den Fassadenelementen (7), der Pressleiste (6) und den Tragprofilteilen (1, 2) hineinragende Aufnahme (11) für Befestigungsmittel angedrückt werden.

5. Tragprofilkonstruktion nach Anspruch 4, **dadurch gekennzeichnet, dass** das Profil (4) durch die Schenkel (47, 47') von außen die Aufnahme (11) aufgesteckt ist.

6. Tragprofilkonstruktion nach einem der Ansprüche 1 bis 5, **dadurch gekennzeichnet, dass** die beiden Dichtelemente (3, 3') mit Stoßflächen (37) aneinanderstoßen.

7. Tragprofilkonstruktion nach einem der Ansprüche 1 bis 6, **dadurch gekennzeichnet, dass** das Profil (4) in Richtung der Pressleiste (6) einen rechteckigen Profilbereich aufweist, der durch zwei außen liegende Leisten (48, 48') und einen die Leisten (48, 48') verbindenden Steg (42) gebildet wird.

8. Tragprofilkonstruktion nach Anspruch 7, **dadurch gekennzeichnet, dass** der Steg (42) eine mittig angeordnete Abwinklung (45) enthält.

9. Tragprofilkonstruktion nach Anspruch 4, **dadurch gekennzeichnet, dass** die Schenkel (47, 47') im mittleren Bereich seitlich vorstehende Nasen (32) zur weiteren Unterteilung des Innenraums (10) aufweisen.

## Claims

1. Carrier profile construction for facades and the like with a carrier profile which consists of two carrier profile elements (1, 2) and on which façade elements (7) are held by a pressure strip (6), wherein a seal formed by two sealing elements (3, 3') is provided between the façade elements (7) and the carrier profile, each of the carrier profile elements (1, 2) carries one of the two sealing elements (3, 3'), and a profile (4) covering the two sealing elements (3, 3') is arranged between the pressure strip (6) and the carrier profile, **characterised in that** the profile (4) is fitted onto the sealing elements (3, 3') from the outside.

2. Carrier profile construction according to claim 1, **characterised in that** the profile (4) is embodied in the form of a clamp and exhibits two downwardly projecting limbs (47, 47').

3. Carrier profile construction according to claim 2, **characterised in that** on their inside in the lower region the limbs (47; 47') exhibit an inwardly projecting detent nose (46) for engagement in a corresponding recess (38) of the sealing elements (3, 3').

4. Carrier profile construction according to claim 2 or 3, **characterised in that** the distance between the two limbs (47, 47') is dimensioned so that the two sealing elements (3, 3') are pressed onto a mounting (11) for fastening means which is arranged on the carrier profile and extends into an internal space (10) between the façade elements (7), the pressure strip (6) and the carrier profile elements (1, 2).

5. Carrier profile construction according to claim 4, **characterised in that** the profile (4) is fitted onto the mounting (11) by the limbs (47, 47') from the outside.

6. Carrier profile construction according to one of claims 1 to 5, **characterised in that** the two sealing elements (3, 3') abut one another with abutment faces (37).

7. Carrier profile construction according to one of claims 1 to 6, **characterised in that** in the direction of the pressure strip (6) the profile (4) exhibits a right-angled profile region which is formed by two strips (48, 48') lying on the outside and a bridge (42) connecting the strips (48, 48').

8. Carrier profile construction according to claim 7, **characterised in that** the bridge (42) comprises a centrally arranged angled part (45).

9. Carrier profile construction according to claim 4, **characterised in that** in the central region the limbs (47, 47') exhibit laterally projecting noses (32) for further division of the internal space (10).

## Revendications

1. Structure à profilé porteur pour des façades et similaires, comprenant un profilé porteur constitué de deux éléments de profilé porteur (1, 2), au niveau duquel des éléments de façade (7) sont maintenus par un tasseau de compression (6), sachant qu'un joint d'étanchéité formé par deux éléments étanches (3, 3') est prévu entre les éléments de façade (7) et le profilé porteur, que chacun des éléments de profilé porteur (1, 2) supporte un des deux éléments étanches (3, 3') et qu'un profilé (4) recouvrant les deux éléments étanches (3, 3') est disposé entre le tasseau de compression (6) et le profilé porteur, **caractérisée en ce que** le profilé (4) est emboîté depuis l'extérieur sur les éléments étanches (3, 3').

2. Structure à profilé porteur selon la revendication 1, **caractérisée en ce que** le profilé (4) est réalisé à la manière agrafe et présente deux branches (47, 47') faisant saillie vers le bas.

3. Structure à profilé porteur selon la revendication 2, **caractérisée en ce que** les branches (47 ; 47') présentent au niveau de leur face intérieure, dans la zone inférieure, un ergot d'enclenchement (46) faisant saillie vers l'intérieur, destiné à venir en prise avec un évidement (38) correspondant des éléments étanches (3, 3').

4. Structure à profilé porteur selon la revendication 2 ou 3, **caractérisée en ce que** la distance entre les deux branches (47, 47') présente une dimension telle que les deux éléments étanches (3, 3') sont pressés contre un logement (11), disposé au niveau du profilé porteur et faisant saillie dans un espace intérieur (10) entre les éléments de façade (7), le tasseau de compression (6) et les parties de profilé porteur (1, 2), pour des moyens de fixation.

5. Structure à profilé porteur selon la revendication 4, **caractérisée en ce que** le profilé (4) est emboîté par les branches (47, 47') depuis l'extérieur dans le logement (11).

6. Structure à profilé porteur selon l'une quelconque des revendications 1 à 5, **caractérisée en ce que** les deux éléments étanches (3, 3') viennent en contact bout à bout par des surfaces d'aboutement (37).

7. Structure à profilé porteur selon l'une quelconque des revendications 1 à 6, **caractérisée en ce que** le profilé (4) présente, en direction du tasseau de compression (6), une zone profilée rectangulaire, qui est formée par deux tasseaux (48, 48') situés côté extérieur et par une entretoise (42) reliant les tasseaux (48, 48').

8. Structure à profilé porteur selon la revendication 7, **caractérisée en ce que** l'entretoise (42) contient un coude (45) disposé au centre.

9. Structure à profilé porteur selon la revendication 4, **caractérisée en ce que** les branches (47, 47') présentent, dans la zone centrale, des ergots (32) faisant saillie latéralement servant à continuer la division de l'espace intérieur (10).
